# EUROPÄISCHE PATENTSCHRIFT

(11) **EP 1 120 607 B1**
(45) Veröffentlichungstag und Bekanntmachung des Hinweises auf die Patenterteilung: **12.04.2006**
(21) Anmeldenummer: 01109741.7
(22) Anmeldetag: 20.04.2001
(51) Int. Cl.: F24C 15/20, A21B 3/04

(54) **Vorrichtung für einen mit einer Ofentür versehenen Erhitzungsofen**
Device for a heating oven provided with a door
Dispositif pour un four d' échauffement muni d'une porte

(30) Priorität: 20.04.2000 DE 10019934
(43) Veröffentlichungstag der Anmeldung: 01.08.2001
(73) Patentinhaber: WE-MA Werkzeug und Maschinenbau GmbH , Wolfgang Schmidt, 21447 Handorf (DE)
(72) Erfinder: Schmidt, Wolfgang, 21447 Handorf (DE)
(74) Vertreter: Schupfner, Georg

(56) Entgegenhaltungen:
- EP-A- 0 694 741
- EP-A- 0 962 708
- DE-A- 2 705 395
- DE-A- 3 931 482
- DE-U- 8 308 713
- US-A- 4 021 642

## Beschreibung

Die Erfindung bezieht sich auf eine Vorrichtung für einen mit einer Ofentür versehenen Erhitzungsofen - insbesondere für einen Backofen, in dessen Ofenraum sich bei Erhitzungsvorgängen, wie beispielsweise Bratvorgängen, heiße Luft, insbesondere Wrasen, bildet - für den eine Absaugung der heißen Luft mittels einer Absaugeinrichtung mit Absaugöffnung vorgesehen ist.

Aus der EP 0 290 925 A3 ist es bekannt, aus einem Back- oder Bratofen die sich beim Erhitzen bildende Heißluft permanent nach hinten abzusaugen. Weiterhin ist es aus der DE 83 08 713.3 U bekannt, die Heißluft oder den Wrasen nach oben abzuführen. Die Heißluft oder der Wrasen strömen in diesem Fall oberhalb der Ofentür nach vorn ab. Wegen der relativ hohen Temperaturen dieser Dämpfe ist das Bedienungspersonal beim Bedienen der Ofentür oder der Bedienungsknöpfe für den Ofen und die Herdplatten deutlich gefährdet.

Aus der DE 39 31 482 ist ein Back- Bratofen mit einer Wrasenöffnung bekannt, die nur bei Hochfrequenzbetrieb automatisch zügeschaltet ist. Die Absaugöffnung ist im Normalbetrieb geschlossen.

Obige Lösungen beschränken sich auf das Ableiten von Wrasen während des Betriebes, gewährleisten jedoch nicht ausreichend das Austreten eines Schwalles heißer Dämpfe beim Öffnen der Ofentür, wenn in dem Ofen bereits bratendes Gut behandelt wird.

Eine anclere Lösung wird in der EP-A-0 962 708 offenbart. Dort ist ein Backoffen mit durch das öffnen der Offentür freigebbaren Auslassöffnungen beschrieben, durch welche mittels eines Gebläses und durch einen Türöffnungsschalter in Gang gesetzt ein Kühlluftstrom entweicht, der gegen die aus dem Offeninnetiraum aufsteigende Heißluft gerichtet ist. Die Lösung mag zwar die nach oben gerichtete Hitzeeinwirkung auf das Bedienpersonal mildern, kann aber die mit dem Ausströmen der Offeninnenraumluft verbundene Geruchsbelästigung nicht ausreichend unterbinden.

Es ist Aufgabe der Erfindung, eine Vorrichtung der eingangs erwähnten Art zu schaffen, bei der das Austreten des Schwalles heißer Luft oder heißer Dämpfe beim Offnen der Ofentür bei Bedarf unterbunden oder weitmöglichst verringert wird.

Die gestellte Aufgabe ist erfindungsgemäß dadurch gelöst, durch eine Vorrichtung für einen mit einer Ofentür versehenen Erhitzungsofen - etwa einen Backofen, der auch als Heißluftofen ausgebildet sein kann - in dessen Ofeninnenraum sich bei Erhitzungsvorgängen heiße Luft, insbesondere Wrasen, bildet, der eine Absaugung mittels einer oder mehrerer Absaugöffnungen und einer Absaugeinrichtung aufweist, und die Absaugöffnungen auch bei geschlossener Ofentür innerhalb des Erhitzungsofens im Ofeninnenraum angeordnet sind, wobei
- die Absaugeinrichtung (5,5a) mittels eines Schalters (18) gesteuert zumindest teilweise vor dem Öffnen der Ofentür (8) oder sogar ausschließlich vor dem Öffnen der Ofentür mit einer kurzeitig die heiße Luft aus dem Offeninnenraum entfernenden Absaugintensität betrieben wird, oder der Schalter (18) die Absaugwirkung einer ständig in. Betrieb befindlichen Absaugvorrichtung (5) verstärkt, wobei die Absaugeinrichtung (5,5a) so ausgelegt ist, dass durch das zumindest teilweise vor dem Öffnen der Ofentür (8) bewirkte Absaugen das Austreten heißer Luft bzw. Wrasens aus dem Türöffnungsspalt (14a) vermindert wird,
- der Schalter (18) ein Ein- und Ausschalter der Absaugeinrichtung ist oder die Absaugwirkung auch hinsichtlich der Intensität variiert und der Schalter (18) ggf. weiterhin an eine Logik gekoppelt ist, die ein zeitlich verzögertes Deaktivieren der Absaugvorrichtung oder eine Verringerung der Absaugwirkung auslöst, und
- die abgesaugte heiße Luft durch ein Leerrohr (4) direkt nach Außen, durch das Leerrohr (4) über den Wrasenabzug nach Außen oder über eine Filtervorrichtung in das Leerrohr (4) nach Außen geführt wird.

Jede Bedienungsperson kennt das Phänomen, dass die heiße Luft in das Sesicht steigt, z.B. die Brille beschlägt; man weicht unweigerlich vor dem heißen Schwall zurück. Ein gezieltes Absaugen vor und ggf. auch im Augenblick des Türöffnens verhindert diese lästigen Vorgänge oder macht sie wenigstens erträglicner.

Es kommt noch hinzu, daß die Wrasen in der Küche nach oben steigen und die wände, insbesondere die Küchendecke, nachhaltig verschmutzen. Dieser Nachteil fällt beim Einsatz der erfindungsgemäßen Vorrichtung weg oder wird wenigstens gemildert,

Nach einer bevorzugten Ausgestaltung der Erfindung ist vorgesehen, daß ein oder mehrere Absaugöffnungen in der Nähe des Türöffrungsspaltes in den Ofenraum münden.

Die Absaugvorrichtung kann zusätzlich auch als bei zumindest teilweise geöffneter Tür wirksame Türluftabsaugung ausgebildet sein, wobei die Türluftabsaugeinrichtung so ausgelegt und die Absaugöffnungen so im Erhitzungsofen angeordnet sind, daß die heiße Luft im Erhitzungsofen beim Öffnen der Ofentür, bei dem sich ein Öffnungsspalt bildet, durch die Türluftabsaugung vom Öffnungsspalt so weit wie möglich ferngehalten wird, um nicht aus dem Öffnungsspalt auszutreten.

Der Schalter kann nicht nur als Ein- und/oder Ausschalter der Absaugeinrichtung bzw. in Bezug auf die Drosselklappen wirken, sondern auch so ausgebildet sein, daß er die Absaugwirkung auch hinsichtlich der Intensität variiert. Die erfindungsgemäße Absaugeinrichtung wird durch den Schalter gesteuert und ausschließlich vor dem Öffnen der Ofentür mit einer kurzeitig die heiße Luft / den Wrasen aus dem Offeninneraum entfernenden Absaugintensität betrieben. Der Schalter befindet sich vorzugsweise an der Vorderfront des Erhitzungsofens und wird weiterhin vorzugsweise von der Bedienungsperson manuell geschaltet.

Vorzugsweise ist der Schalter weiterhin an eine Logik gekoppelt, die ein zeitlich verzögertes Deaktivieren der Absaugvorrichtung bzw. ein Schließen der Drosselklappen oder auch nur eine Verringerung der Absaugwirkung auslöst. Die Logik kann lediglich in einer Verzögerung des Deaktivierens um eine konstante Zeit bestehen, in der nämlich ein ausreichendes Absaugen des Wrasens bzw. der heißen Luft gewährleistet ist, um ein Öffnen der Ofentür ohne Belästigung durch ausströmende Ofeninnenluft zu erlauben oder aber auch an einen Temperaturfühler und das Unterschreiten eines Temperaturgrenzwertes gekoppelt sein.

Weiterhin ist es möglich, daß Zeit- und/oder Temperatur gesteuert zunächst ein Absaugen der Ofeninnenluft bewirkt wird und nachfolgend ggf. unter verminderter Saugleistung und gekoppelt an das Öffnen der Tür eine Türluftabsaugung zusätzlich aktiviert wird. Weiterhin kann der Bedienungsperson nach Aktivieren der Absaugeinrichtung ebenfalls Zeit- und/oder Temperatur gesteuert angezeigt werden, wann die Ofentür zu öffnen ist.

Die Türluftabsaugvorrichtung kann eine Regeleinrichtung aufweisen, mit der beim Öffnen der Ofentür die Türluftabsaugung ein- /zugeschaltet wird oder in der Absaugwirkung veränderbar ist, wobei der Türluftabsaugung durch einen beim Öffnen der Ofentür zusätzlich schaltenden Türluftabsaugschalter geschaltet wird oder durch zeitverzögertes Schalten des Schalters der Absaugeinrichtung bewirkt werden.

Nach einer weiteren Ausgestaltung der Erfindung ist vorgesehen, daß ein oder mehrere Absaugöffnungen der Türluftabsaugeinrichtung in der Nähe des Türöffnungsspaltes in den Ofenraum münden. Damit läßt sich die heiße Luft im Bereich der sich beim Öffnen bildenden Öffnung verbessert erfassen.

Weiterhin kann durch Schließen der Ofentür ggf. ein Steuerimpuls ausgelöst werden, der die Absaugvorrichtung einschließlich der Türluftabsaugung deaktiviert oder auf den Normalbetrieb zurückregelt.

Soweit eine während des Ofenbetriebs ständig im Betrieb befindliche Absaugvorrichtung vorhanden ist, kann die Heißluft von der Ofentür weg in die Absaugluft der Absaugvorrichtung eingeleitet werden, indem im Türluftabsaugluftrohr zwischen den Absaugöffnungen am Öffnungsspalt des Ofenraumes und der Einmündung dieses Rohres in das Rohr der Absaugvorrichtung eine Vorrichtung, wie eine Drosselklappe , vorgesehen ist, die das Türluftabsaugluftrohr durch Wirkung des Schalters und/oder durch Öffnen der Ofentür ganz oder teilweise freigibt, wobei im Türluftabsaugluftrohr eine zusätzliche Türluftabsaugvorrichtung vorgesehen sein kann. Die zusätzliche vordere Türluftabsaugung ist vorzugsweise nur beim Öffnen der Ofentür zusätzlich aktiv.

Die Saugwirkung der Türluftabsaugung kann z.B. durch eine Drosselklappe einstellbar sein. Weiterhin können in der Ofentür an Absaugkanäle angeschlossene Absaugöffnungen vorgesehen sein, über die heiße Luft aus dem Öffnungsspalt wegsaugbar ist. Durch obige Maßnahmen kann am Öffnungsbereich des Ofenraumes ein Luftvorhang gebildet werden, der das Austreten der heißen Luft aus dem Ofenraum möglichst weitgehend unterbindet. Die Türluftabsaugung wird vorzugsweise erst beim Öffnen oder kurz vor dem Öffnen wirksam.

Es muß natürlich sichergestellt sein, daß empfindliches Backgut nicht durch die schlagartig einsetzende Absaugung beschädigt wird. So kann Kuchen, wenn er eine plötzliche Abkühlung durch die verstärkt einsetzende Absaugung erfährt, zusammenfallen. Nach einer weiteren Ausgestaltung der Erfindung ist deshalb vorgesehen, daß die Absaugwirkung an einer Regeleinheit, z.B. einem Regelschalter, einstellbar ist. Die Wirkung der Absaugeinrichtung einschließlich der Türluftabsaugeinrichtung kann dabei manuell oder elektronisch gesteuert variiert und ggf. bis auf Null zurückgestellt werden.

Nach einer weiteren Ausgestaltung der Erfindung ist vorgesehen, daß die Stellung der Drosselklappe(n) mittels des Türluftabsaugschalters einstellbar ist.

Nach einer weiteren Ausgestaltung der Erfindung ist vorgesehen, daß im Öffnungsbereich des Ofenraumes, d.h. auf der der Öffnung zugewandten Seite, ein flächiger Luftvorhang ausgebildet wird, der das Austreten der heißen Luft aus dem Ofenraum möglichst weitgehend unterbindet.

Wenn kein Leerrohr für das Abführen der heißen Dämpfe nach Außen oder in den ggf. über dem Herd befindlichen Wrasenabzug oder eine Filtervorrichtung zur Verfügung steht, dann bringt die Hitze der abgesaugten Luft und deren Verschmutzung, beispielsweise durch Fett, Probleme mit sich.

Nach einer weiteren Ausgestaltung der Erfindung ist deshalb vorgesehen, daß die heiße Luft aus dem Backofen vor dem Ableiten aus dem Erhitzungsofen zunächst in einem Filter gereinigt und danach ggf. zusätzlich in einem Kühler abgekühlt wird. Der Filter kann beispielsweise ein Edelstahlfilter sein. Als Kühler kann ein Flüssigkeitsbad, insbesondere ein Wasserbad, dienen. Filter und der Kühler lassen sich vorteilhaft unterhalb des Backofens anordnen.

Nach einer weiteren Ausgestaltung der Erfindung ist vorgesehen, daß der Filter und der Kühler eine Behandlungseinheit sind, die durch eine vordere, mit einer Klappe verschlossenen Öffnung austauschbar sind.

Ebenso kann die Absaugvorrichtung zweckmäßig zum Entfernen der beim pyrolytischen Reinigen des Ofeninnenraums entstehenden Gase genutzt werden.

Die Erfindung wird anhand der Zeichnung näher erläutert. Es zeigen:
Fig. 1 eine Seitenansicht einer Küchenzeile mit einem teilweise aufgeschnitten dargestellten Küchenherd, wobei ein Wrasenabzug in der hinter der Küchenzeile befindlichen Wand verläuft,
Fig. 2 den Aufbau nach Fig. 1, wobei wegen eines fehlenden Wrasenabzugschachtes der Wrasenabzugskanal vor oder an der Küchenwand verläuft,
Fig. 3 den Küchenherd nach Fig. 1 mit einer teilweise geöffneten Ofentür,
Fig. 4 einen Ausschnitt aus dem unteren vorderen Bereich des Küchenherdes zur Darstellung der über die Ofentür geleiteten Absaugung,
Fig. 5 eine Darstellung eines Luftvorhanges im Bereich der Of enöf fnung ,
Fig. 6 eine andere Art der Wrasenentsorgung für die Fälle, in denen zum Abziehen des Wrasens kein Hohlrohr in der Küchenwand zur Verfügung steht.

In Fig. 1 ist ein Teil einer Einbauküche dargestellt. Dieser Teil der Einbauküche besteht aus einem Küchenherd (1), einem Wrasenabzug (2) für Küchendünste oberhalb des Küchenherdes, die beide an einer Küchenwand (3) angeordnet sind. Diese Anordnung ist als beispielhaft anzusehen. Küchenherd (1) und Wrasenabzug (2) für die Küchendünste können auch mitten in einer Küche angeordnet sein, wie es bei genügend großen Küchen und auch gewerblichen Küchen gern gesehen ist, weil der Herd dann von allen Seite bedient werden kann. Der Wrasenabzug verläuft dann als freiliegendes Rohr nach oben.

Das Abzugsrohr (4) des Wrasenabzuges (5) vom Küchenherd (1) verläuft in der Küchenwand (3) in einem nicht dargestellten Leerrohr.

Fig. 2 zeigt eine Variante der Führung des Abzugsrohres (4) als Flachrohr vor oder unmittelbar an der Küchenwand (3).

Der Küchenherd (1) ist in den Fig. 1 und 3 aufgeschnitten dargestellt, so daß der Backofen (6), auch als Ofenmuffel oder Backröhre bekannt, im Schnitt erscheint. Der Ofenraum (7) ist mit einer Ofentür (8) versehen. In Fig. 1 ist die Ofentür (8) in geschlossener und in Fig. 3 in geöffneter Stellung dargestellt.

Es sind Abzugsöffnungen (9) und (10) vorgesehen, an die Abzugsluftrohre (11) und (12) angeschlossen sind. Eine Abzugsöffnung (9) befindet sich im hinteren Bereich (13), eine oder mehrere weitere Abzugsöffnungen (10) oben und seitlich im vorderen Bereich (14) der Backofenwand (15) in der Nähe des Öffnungsspaltes (14a), der sich ausbildet, wenn eine Bedienungsperson beginnt, die Ofentür (8) zu öffnen. Die Zahl der vorgesehenen Abzugsöffnungen (10) im vorderen Bereich (14) richtet sich nach den Bedürfnissen des jeweiligen Backofens (7). Das Ausführungsbeispiel ist gerade an dieser Stelle als deutlich beispielhaft zu betrachten.

Ein zum Küchenherd gehöriger als Absaugeinrichtung dienender Wrasenabzug (5) weist einen nicht dargestellten Abzugsventilator auf, der die heiße Luft, den Wrasen, über das Abzugsluftrohr (11) absaugt. Deshalb ist, um die Absaugung bei Betrieb der Absaugvorrichtung durch Betätigen des Schalters (18) auf den hinteren Ofenbereich (13) zu beschränken, im Erhitzungsbetrieb das Abzugsluftrohr (12) mittels einer Drosselklappe (16) geschlossen, die sich nur beim Öffnen der Ofentür (8) öffnet. Dem Öffnen der Drosselklappe (16) dient ein Schalter (17). Im Abzugsluftrohr (12) befindet sich noch ein weiterer als Abzugseinrichtung wirkender Wrasenabzug (5a), der zusammen mit der Drosselklappe (16) einschaltbar ist. Um die Wirkung der Absaugung im Augenblick des Öffnens der Ofentür (8) zu verbessern, kann ein Zeitvorlauf eingestellt werden. Auch kann die Saugleistung in diesem Augenblick erhöht werden. Die Ofentür läßt sich dann nur öffnen, wenn eine wirkungsvolle Absaugung durch die Öffnung (9) und ggf. die Türabsaugung über die Rohrleitung (12) zusätzlich aktiviert wurde. Dafür kann eine mechanische Sperre vorgesehen sein, die für wenige Sekunden das Türöffnen blockiert. Beide Wrasenabzüge (5) und (5a) wirken in der dargestellten Ausführungsform im Augenblick des Türöffnens gemeinsam als Türluftabsaugeinrichtungen und werden für diesen Zweck auch gemeinsam in der Absaugleistung so eingeregelt, daß an allen Absaugöffnungen der Ausführungsbeispiele genügend Absaugleistung zur Verfügung steht, um den Wrasen oder die Heißluft am Öffnungsspalt (14a) gar nicht oder möglichst wenig austreten zu lassen. Durch den Schalter (18) wird im Regelfall höchste Absaugleistung eingestellt. Um beim Backen von empfindlichen Gütern, wie Kuchen, diese nicht zu schädigen, ist vorgesehen, die Leistung des Wrasenabzuges (5), bzw. beider Wrasenabzüge (5) und (5a) für den Zeitraum des Ofentüröffnens nach Wunsch einzustellen. Hierzu ist der Schalter (18) als regelbar vorgesehen, mit dem die Absaugleistung von Hand bis auf Null zurückgestellt werden kann.

Es sind hier diverse Betriebsvarianten möglich. Als Beispiele seien genannt:

Der Wrasenabzug (5) ist unter geringerer Saugleistung ständig im Betrieb, wobei das eigentlich impulsartige Absaugen des Wrasens aus dem Offeninnenraum durch Aktivieren des Schalters (18) vor dem Öffenen der Ofentür (8) bewirkt wird und die vordere Absaugung mit dem Wrasenabzug (5a) nur beim Öffnen der Ofentür in Betrieb gesetzt wird.

Der Wrasenabzug (5a) fällt weg und das Absaugen des Wrasens wird nach Aktivieren des Schalters (18) einzig durch den Wrasenabzug (5) bewirkt.

Fig. 3 zeigt die Absaugwirkung im vorderen Bereich (14) des Backofens (6). Man erkennt, daß der sich oberhalb eines Bratgutes (19), beispielsweise einer Gans, bildende Wrasen beim Öffnen der Ofentür (8) aus dem sich dabei bildenden Öffnungsspalt (14a) in die Abzugsrohre (11) und (12) gesaugt wird und so nicht nach außen austritt. Die Bewegung der Wrasenströme ist mit den Pfeilen (20) und (29) angegeben.

Fig. 4 und 5 zeigen die Wirkungsweise von Varianten, die die Wirkung der Absaugung weiter verbessern. In der Ofentür (8) sind ein oder mehrere Absaugkanäle (21) vorgesehen, die an Absaugöffnungen (23) auslaufen, die zum Ofenraum (7) offen sind. Man erkennt anhand der Bewegungspfeile (24), wie die heiße Luft aus dem Öffnungsspalt (14a) weggerissen wird: Eine weitere Verbesserung bringt es, wenn noch weitere Absaugöffnungen (25) und (26) vorgesehen werden, die an den oder die Absaugkanäle (21) angeschlossen sind.

Es ist auch denkbar und in Fig. 5 gezeigt, einen Luftvorhang (27) zu bilden. Die Luft würde dann im vorderen oberen Bereich (14) beispielsweise aus Düsen (28) nach unten strömen. Der Wrasen wird nach hinten geführt in Richtung der Pfeile (29). Durch Absaugöffnungen (30) wird die Luft des Luftvorhanges (27) durch den Verbindungskanal (31) zum Wrasenabzug (5) geleitet. Die Strömungsrichtung des Luftvorhanges (27) kann natürlich auch umgekehrt von unten nach oben verlaufen.

In Fig. 6 ist eine Aufbereitung des Wrasens für den Fall dargestellt, in dem der Wrasen nicht heiß und möglichst wenig schmutzführend abgeführt werden soll. Im Öffnungsbereich (14) des Backofens (6), nahe dem Öffnungsspalt (14a), wird beim Öffnen der Ofentür (8) die heiße, durch die Pfeile (20) angedeutete Luft durch die Absaugöffnungen (10) in das Absaugluftrohr (12) eingesaugt. Eine Absaugeinrichtung (5a verstärkt die Saugwirkung. Zuvor wurde ein weiterer Teil der heißen Luft durch die Absaugöffnung (9) und ein Saugrohr (33) nach unten abgesaugt, wo in das Saugrohr (33) das Absaugluftrohr (12) mündet. Die heiße Luft strömt im Saugrohr (33) vereint schließlich in einen Filter (34). Der Filter (34) kann ein Edelstahlfilter und der Kühler (35) ein Wasserbad sein. Vorzugsweise sind der Filter (34) und der Kühler (3) unterhalb des Erhitzungsofens (6) angeordnet.

Unterhalb dieses Filters (34) befindet sich ein Wasserbecken (35), in das die im Filter (34) gereinigte Luft einfließt und sich abkühlt. Der Wrasenabzug (5) saugt die nun gereinigte und abgekühlte Luft in das Abzugsrohr (4), welches unmittelbar nach außen oder in den Wrasenabzug (2) für die Küchendünste führt.

Der Filter (34) und das als Kühler (35) dienende Wasserbecken sind als eine Behandlungseinheit (36) zusammengefaßt, die hinter einer Klappe (37) angeordnet ist.

## Patentansprüche

1. Vorrichtung für einen mit einer Ofentür (8) versehenen Erhitzungsofen (1) in dessen Ofeninnenraum (7) sich bei Erhitzungsvorgängen heiße Luft, insbesondere Wrasen bildet, der eine Absaugung mittels einer oder mehrerer Absaugöffnungen (9,10) und einer Absaugeinrichtung aufweist, wobei die Absaugöffnungen (9,10) auch bei geschlossener Ofentür (8) innerhalb des Erhitzungsofens (1) angeordnet sind, **dadurch gekennzeichnet, dass**
- die Absaugeinrichtung (5,5a) mittels eines Schalters (18) gesteuert zumindest teilweise vor dem Öffnen der Ofentür (8) oder sogar ausschließlich vor dem Öffnen der Ofentür mit einer kurzeitig die heiße Luft aus dem Offeninnenraum entfernenden Absaugintensität betrieben wird, oder der Schalter (18) die Absaugwirkung einer ständig im Betrieb befindlichen Absaugvorrichtung (5) verstärkt, wobei die Absaugeinrichtung (5,5a) so ausgelegt ist, dass durch das zumindest teilweise vor dem Öffnen der Ofentür (8) bewirkte Absaugen das Austreten heißer Luft bzw. Wrasens aus dem Türöffnungsspalt (14a) vermindert wird,
- der Schalter (18) ein Ein- und Ausschalter der Absaugeinrichtung ist oder die Absaugwirkung auch hinsichtlich der Intensität variiert, und der Schalter (18) ggf. weiterhin an eine Logik gekoppelt ist, die ein zeitlich verzögertes Deaktivieren der Absaugvorrichtung oder eine Verringerung der Absaugwirkung auslöst, und
- dia abgesaugte heiße Luft durch ein Leerrohr (4) direkt nach Außen, durch das Leerrohr (4) über den Wrasenabzug nach Außen oder über eine Filtervorrichtung in das Leerrohr (4) nach Außen geführt wird.

2. Vorrichtung nach Anspruch 1, **dadurch gekennzeichnet**, ein oder mehrere Absaugöffnungen (10) in der Nähe des Türöffnungsspaltes (14a) in den Ofenraum (7) münden.

3. Vorrichtung nach einem oder mehreren der Ansprüche 1 oder 2, **dadurch gekennzeichnet, daß** beim Vorhandensein einer während des Ofenbetriebs ständig im Betrieb befindlichen Absaugvorrichtung (5) die Heißluft von der Ofentür (7) weg in die Absaugluft der Absaugvorrichtung eingeleitet wird, wobei im Türluftabsaugluftrohr (12) zwischen den Absaugöffnungen (10) am Öffnungsspalt (14a) des Ofenraumes (7) und der Einmündung dieses Rohres (12) in das Rohr (4) der Absaugvorrichtung eine Vorrichtung, wie eine Drosselklappe (16), vorgesehen ist, die das Türluftabsaugluftrohr (12) durch Wirkung des Schalters (18) und/oder durch Öffnen der Ofentür (7) ganz oder teilweise freigibt, wobei im Türluftabsaugluftrohr (12) eine zusätzliche Türluftabsaugvorrichtung (5a) vorgesehen sein kann.

4. Vorrichtung nach einem oder mehreren der Ansprüche 1 bis 3, **dadurch gekennzeichnet, daß** die Saugwirkung der Türluftabsaugung durch eine Drosselklappe (16) einstellbar ist.

5. Vorrichtung nach einem oder mehreren der Ansprüche 1 bis 4, **dadurch gekennzeichnet, daß** in der Ofentür (8) an Absaugkanäle (21) angeschlossene Absaugöffnungen (23, 25) vorgesehen sind, über die heiße Luft aus dem Öffnungsspalt (14a) wegsaugbar ist.

6. Vorrichtung nach einem oder mehreren der Ansprüche 1 bis 5, **dadurch gekennzeichnet, daß** am Öffnungsbereich (14) des Ofenraumes (7) ein Luftvorhang (27) gebildet wird, der das Austreten der heißen Luft aus dem ofenraum (7) möglichst weitgehend unterbindet.

7. Vorrichtung nach einem oder mehreren der Ansprüche 1 bis 6, **dadurch gekennzeichnet, daß** die heiße Luft / der Wrasen aus dem Ofenraum (7) vor dem Ableiten aus dem Erhitzungsofen (1) zunächst in einem Filter (34) gereinigt und danach in einem Kühler (35) abgekühlt wird.

8. Vorrichtung nach Anspruch 7, **dadurch gekennzeichnet, daß** der Filter (34) und der Kühler (35) eine Behandlungseinheit (36) sind, die durch eine vordere, mit einer Klappe (37) verschlossene Öffnung austauschbar sind.

9. Vorrichtung nach einem oder mehreren der Ansprüche 1 bis 8, **dadurch gekennzeichnet, dass** die Logik in einer Verzögerung des Deaktivierens der Absaugeinrichtung um eine konstante Zeit besteht oder durch einen Temperaturfühler und dem Unterschreiten eines Temperaturgrenzwertes gesteuert ist.

## Claims

1. Device for a heating oven (1) provided with an oven door (8) and in whose interior (7) hot air, in particular vapours, is formed during heating processes, which oven exhibits exhaustion by means of one or more exhaust openings (9, 10) and an exhaust device, wherein the exhaust openings (9, 10) are arranged inside the heating oven (1) even when the oven door (8) is closed,
**characterised in that**
- the exhaust device (5, 5a) is controlled by means of a switch (18) and is operated at least partially before the oven door (8) is opened, or even exclusively before the oven doors is opened, with an exhaustion intensity that removes the hot air from the oven interior for a short time, or **in that** the switch (18) increases the exhaustion intensity of a continuously operating exhaustion device (5), wherein the exhaustion device (5, 5a) is designed so that the quantity of hot air or vapours is reduced escaping from the door opening gap (14a) by the exhaustion that takes place at least partially before the oven door (8) is opened,
- the switch (18) is an on and off switch for the exhaustion device, or varies the exhaustion effect also in terms of the intensity, and the switch (18) optional may also be connected to a logic which triggers time-delayed deactivation of the exhaustion device or a reduction of the exhaustion effect, and
- the exhausted hot air is guided through a duct (4) directly to the outside, through the duct (4) via the vapours extractor to the outside, or through a filter device into the duct (4), to the outside.

2. Device according to Claim 1, **characterised in that** one or more exhaustion openings (10) open into the hearth (7) close to the door opening gap (14a).

3. Device according to one or more of Claims 1 or 2, **characterised in that** in the presence of an exhaustion device (5) that is continuously in operation whilst the oven is operating, the hot air is introduced from the oven door (7) into the exhaustion air of the exhaustion device , whereby a device, such as a throttle valve (16), is provided in the door air exhaustion pipe (12) between the exhaustion openings (10) on the opening gap (14a) of the hearth (7) and the opening of this pipe (12) into the pipe (4) of the exhaustion device, which device wholly or partially releases the door air exhaustion air pipe (12) by the action of switch (18) and/or by opening the oven door (7), whereby an additional door air exhaustion device (5a) can be provided in the door air exhaustion air pipe (12).

4. Device according to one or more of Claims 1 to 3, **characterised in that** the suction effect of the door air exhaustion can be adjusted by a throttle valve (16).

5. Device according to one or more of Claims 1 to 4, **characterised in that** exhaustion openings (23, 25) connected to exhaustion ducts (21) are provided in the oven door (8), through which openings the hot air can be exhausted from the opening gap (14a).

6. Device according to one or more of Claims 1 to 5, **characterised in that** an air curtain (27) is formed in the opening region (14) of the hearth (7), which curtain prevents as far as possible the escape of the hot air from the hearth (7).

7. Device according to one or more of Claims 1 to 6, **characterised in that** the hot air / vapours from the hearth (7) is first cleaned in a filter (34), before being discharged from the heating oven (1), then cooled in a cooler (35).

8. Device according to Claim 7, **characterised in that** the filter (34) and cooler (35) constitute a treatment unit (36) which can be replaced by a front opening closed with a flap (37).

9. Device according to one or more of Claims I to 8, **characterised in that** the logic consists in delaying the deactivation of the exhaustion device by a constant time, or is controlled by a temperature sensor and the fall below a temperature limit value.

## Revendications

1. Dispositif pour un four de chauffage (1) muni d'une porte (8), dans l'enceinte (7) duquel de l'air chaud, en particulier de la vapeur, se forme au cours des processus de chauffage, dans lequel est prévue une aspiration au moyen d'un ou de plusieurs orifices d'aspiration (9, 10) et d'un dispositif d'aspiration, les orifices d'aspiration (9, 10) étant disposés à l'intérieur du four de chauffage (1) même lorsque la porte du four (8) est fermée, **caractérisé en ce que**
- le dispositif d'aspiration (5, 5a), commandé par un commutateur (18), est mis en service, au moins partiellement avant l'ouverture de la porte du four (8), voire uniquement avant l'ouverture de la porte du four, avec une intensité d'aspiration qui évacue pendant un court laps de temps l'air chaud hors de l'enceinte du four, ou le commutateur (18) renforce l'action d'aspiration d'un dispositif d'aspiration (5), qui est en permanence en service, le dispositif d'aspiration (5, 5a) étant conçu de telle sorte que l'aspiration générée au moins partiellement avant l'ouverture de la porte du four (8) permet de réduire l'évacuation de l'air chaud ou de la vapeur hors de la fente d'ouverture (14a) de la porte,
- le commutateur (18) est un interrupteur marche/arrêt du dispositif d'aspiration ou l'intensité de l'action d'aspiration peut être variée et, le cas échéant, le commutateur (18) est couplé en outre à un composant logique, qui déclenche une désactivation retardée, dans le temps du dispositif d'aspiration ou une diminution de l'action d'aspiration, et
- l'air chaud aspiré est guidé à travers un tube sous vide (4) directement vers l'extérieur, en étant guidé à travers le tube sous vide (4) par l'intermédiaire de la bouche d'aération vers l'extérieur ou en étant guidé par l'intermédiaire d'un dispositif de filtrage dans le tube sous vide (4) vers l'extérieur.

2. Dispositif selon la revendication 1, **caractérisé en ce qu'**un ou plusieurs orifices d'aspiration (10) débouchent dans l'enceinte du four (7) à proximité de la fente d'ouverture (14a) de la porte.

3. Dispositif selon la revendication 1 ou 2, **caractérisé en ce que,** en présence d'un dispositif d'aspiration (5) en service en continu pendant l'utilisation du four, l'air chaud en s'écartant de la porte du four (8) est guidé dans l'air d'aspiration du dispositif d'aspiration, et dans le tube d'aspiration d'air à la porte (12), entre les orifices d'aspiration (10), au niveau de la fente d'ouverture (14a) de l'enceinte du four (7), et l'embouchure de ce tube (12) dans le tube (4) du dispositif d'aspiration, il est prévu un dispositif, tel qu'un clapet d'étranglement (16), qui libère totalement ou partiellement le tube d'aspiration d'air à la porte (12) par la manoeuvre du commutateur (18) et/ou par l'ouverture de la porte du four (8), un dispositif d'aspiration d'air à la porte (5a) supplémentaire pouvant être prévu dans le tube d'aspiration d'air à la porte (12).

4. Dispositif selon une ou plusieurs des revendications 1 à 3, **caractérisé en ce que** l'action d'aspiration du système d'aspiration d'air à la porte peut être réglée par l'intermédiaire d'un clapet d'étranglement (16).

5. Dispositif selon une ou plusieurs des revendications 1 à 4, **caractérisé en ce qu'**il est prévu dans la porte du four (8) des orifices d'aspiration (23, 25), qui sont reliés à des canaux d'aspiration (21) et par l'intermédiaire desquels l'air chaud peut être aspiré hors de la fente d'ouverture (14a).

6. Dispositif selon une ou plusieurs des revendications 1 à 5, **caractérisé en ce que**, dans la zone d'ouverture (14) de l'enceinte du four (7), il est formé un rideau d'air (27), qui empêche si possible en grande partie l'échappement de l'air chaud hors de l'enceinte du four (7) vers l'extérieur.

7. Dispositif selon une ou plusieurs des revendications 1 à 4, **caractérisé en ce que**, avant leur guidage hors du four de chauffage (1), l'air chaud ou la vapeur générés dans l'enceinte du four (7) sont tout d'abord épurés dans un filtre (34) et sont ensuite refroidis dans un refroidisseur (35).

8. Dispositif selon la revendication 7, **caractérisé en ce que** le filtre (34) et le refroidisseur (35) forment une unité de traitement (36), qui peut être remplacée à travers un orifice avant, fermé par un abattant (37).

9. Dispositif selon une ou plusieurs des revendications 1 à 8, **caractérisé en ce que** le composant logique a pour fonction de retarder la désactivation du dispositif d'aspiration pendant un intervalle de temps constant ou est commandé par un capteur de température et par le franchissement, en décroissance d'une valeur limite de température.
